# EUROPÄISCHE PATENTANMELDUNG

(11) **EP 1 152 124 A1**
(43) Veröffentlichungstag der Anmeldung: **07.11.2001**
(21) Anmeldenummer: 00109543.9
(22) Anmeldetag: 04.05.2000
(51) Int. Cl.: F01D 11/02, F01D 11/12

(54) **Dichtungsanordnung**

(71) Anmelder: SIEMENS AKTIENGESELLSCHAFT, 80333 München (DE)
(72) Erfinder: Wieghardt, Kai, Dr.-Ing., 44869 Bochum (DE)

(57) **Zusammenfassung**

In Strömungsmaschinen müssen häufig Spalte zwischen beweglichen (1) und ruhenden (2) Bauteilen abgedichtet werden. Hierbei werden häufig sogenannte Labyrinthdichtungen eingesetzt, bei denen Dichtbänder (5) das ihnen gegenüberliegende Bauteil streifend berühren. Eine erfindungsgemäß ausgeführte Anordnung verbessert eine derartige Anordnung, indem eine Anstreifschicht (7) als von dem ihr gegenüberliegenden Bauteil (1,2) abtragbarer, poröser Belag ausgeführt ist. Diese Anordnung ist vorteilhaft in praktisch allen Strömungsmaschinen einsetzbar.

## Beschreibung

Die Erfindung betrifft eine Anordnung für eine Strömungsmaschine, insbesondere eine Dampfturbine, zur Dichtung eines Spaltes zwischen einem beweglichen und einem ruhenden Bauteil, von denen eines an einer den Spalt flankierenden Fläche eine Anstreifschicht trägt.

In Maschinen zur Be- und Verarbeitung von strömenden, flüssigen und/oder gasförmigen Medien sind häufig Spalte zwischen beweglichen und ruhenden Bauteilen gegen das strömende Medium abzudichten. Dies gilt besonders auch für mit Dampf beaufschlagte Turbinen, in denen ein Spalt zwischen einem Rotor und einem diesen umgebenden Gehäuse abgedichtet wird, um dem Dampf einen Weg vorbei an Schaufelkränzen zu versperren. Die Qualität dieser Dichtungen hat erheblichen Einfluß auf den Wirkunsgrad dieser Maschinen, besonders also auch bei Dampfturbinen.

Üblicherweise werden im Dampfturbinenbau zu diesem Zweck axial hintereinander angeordnete Dichtbänder - auch Labyrinthdichtungen genannt - eingesetzt. Diese Dichtungen sind gekennzeichnet durch quer zur Strömung angeordnete Dichtbänder, die einen meist mehrere Millimeter breiten Spalt nahezu vollständig verschließen. Dabei wird in Kauf genommen, daß die Dichtbänder mitunter bei transienten Vorgängen das ihnen gegenüberliegende Bauteil streifen und sich dabei selbst geringfügig abnutzen. Derartige Labyrinthdichtungen werden im Turbinenbau sowohl an Beschaufelungen als auch als Kolben- und Wellendichtungen eingesetzt.

Eine gleichartig wirkende Sonderform dieser Dichtungen ist eine Honeycomb-Dichtung. Diese hat auf einer Seite des Spaltes, meist auf der gehäusefesten Seite, eine einer Honigwabe nachgebildete Struktur, an deren offener Oberfläche eine Leckageströmung durch eine Vielzahl kleiner Wirbel in von der Wabenstruktur gebildeten Kammern behindert ist. Ein dadurch erzeugter Strömungswiderstand verhindert eine freie Strömung in dem durch die wabenartige Struktur auf einer Seite begrenzten Kanal.

Durch die US-PS 4,177,004 ist auch schon eine Turbine bekannt, bei der ein Spalt zwischen einer Turbinenschaufel und einem diese in Umfangsrichtung umfassenden, in einem Gehäuse aufgehängten Ring abzudichten ist. Diese Anordnung ist so ausgelegt, daß die Turbinenschaufel selbst gelegentlich den sie umfassenden Ring streift. Um hierbei drohende Schäden zu vermeiden, ist der Ring mit einem Werkstoff belegt, der an der Turbinenschaufel keinen Verschleiß verursacht.

Sowohl bei den bekannten Labyrinthdichtungen als auch bei der Anordnung gemäß der US-PS 4,177,004 tritt jedoch eine Berührung der Oberflächen der aneinander entlang bewegten Bauteile nur sehr selten auf, weil die beteiligten Bauteile einen so großen Abstand voneinander haben, daß nur gelegentlich bei extremen transienten Zuständen überhaupt eine Berührung stattfindet. Andererseits hat dies aber zur Folge, daß - abgesehen von diesen seltenen Momenten der Berührung der Bauteile - ein Spalt vorhanden ist, durch den ein nicht zu vernachlässigender Anteil eines Arbeitsmittels ungenutzt an der Turbinenschaufel vorbeiströmt.

Der Erfindung liegt nun die Aufgabe zugrunde, die Menge des ungenutzt an der Turbinenschaufel vorbeiströmenden Arbeitsmittels - beispielsweise Wasserdampf - ohne besonderen apperativen Aufwand und ohne Beeinträchtigung der Betriebssicherheit weiter zu verringern.

Diese Aufgabe ist erfindungsgemäß für eine Anordnung der eingangs genannten Art dadurch gelöst, daß ein einen abzudichtenden Spalt flankierendes Bauteil im Bereich des Spaltes eine Anstreifschicht trägt, die als von dem ihr gegenüberliegenden Bauteil mindestens teilweise abtragbarer, poröser Belag ausgeführt ist. Durch die Verwendung einer porösen Anstreifschicht in Verbindung mit ihr gegenüberliegenden Dichtbändern werden die günstigen Eigenschaften einer Labyrinthdichtung und einer Honeycomb-Dichtung miteinander verbunden. Durch das gefahrlos mögliche Eindringen der Dichtbänder in den ihnen gegenüberliegenden Belag ist die Wirksamkeit der Dichtungsanordnung überraschend signifikant gesteigert. Dadurch wird mit überraschend einfachen und wirtschaftlichen Mitteln eine deutliche Verbesserung der Dichtungsleistung erreicht. Ein weiterer Vorteil besteht in der durch die Porosität erhöhten Thermoschock-Beständigkeit, die bei zunehmendem Anteil an Hohlräumen zudem mit wachsender Flexibilität des Belages einhergeht.

Zweckmäßige Ausgestaltungen der Erfindung bestehen darin, daß die dem Belag gegenüberliegende Fläche mindestens eine parallel zur Bewegungsrichtung des beweglichen Bauteils angeordnete, den Spalt schließende, schneidenähnlich vorstehende Dichtlippe aus einem Dichtband aufweist, das bei Bewegung des Bauteils geringfügig in den Belag eindringt und diesen dabei teilweise abträgt und daß die Dicke des Belages gleich der 0,5- bis 0,1-fachen Weite des von ihm flankierten Spaltes ist.

Nach vorteilhaften Weiterbildungen der Erfindung ist der Belag zusammen mit einem Bindemittel durch Spritzen aufgebracht und besteht aus einem aufgeschäumten, vorzugsweise metallischem, Werkstoff. Alternativ dazu enthält der Belag ein Gemisch aus einer mineralischen und einer metallischen und/oder verdampf- oder vergasbaren Komponente.

Gemäß einer anderen Zusammensetzung des Belages enthält dieser körnige Werkstoffanteile nach deren zumindest teilweiser Entfernung aus dem Belag dieser an seiner freien Oberfläche Vertiefungen aufweist.

Unabhängig von seiner jeweiligen speziellen Ausführung ist der Belag vorzugsweise auf dem den Spalt flankierenden ruhenden Bauteil angeordnet. Mitunter ist es auch zweckmäßig beide Seiten des Spaltes mit Dichtbändern zu bestücken und beide Seiten des Spaltes - also sowohl die des ruhenden als auch die des bewegten Bauteils - mit einem Belag und mit Dichtlippen zu versehen.

Eine weitere Realisierungsmöglichkeit der Erfindung an den den Spalt flankierenden Oberflächen besteht darin, diese auf einer oder auf beiden Seiten in radialer Richtung stufig zu gestalten.

Zur Vermeidung von Schäden beim Eindringen der Dichtbänder in den ihnen jeweils gegenüberliegenden Belag, sind die Dichtbänder an ihren freien Enden, vorzugsweise bis auf 0,2 bis 0,5 mm, verjüngt.

Die erfindungsgemäße Merkmalskombination ist vorteilhafterweise ohne Einschränkung einsetzbar, wobei ein Optimum an Spaltdichtung bei gleichzeitig gewährleisteter Betriebssicherheit erreicht wird.

Ausführungsbeispiele der Erfindung sind anhand einer Zeichnung näher erläutert. Es zeigen:
- Fig. 1: eine Schnittdarstellung in starker Vergrößerung durch ein Dichtband im Eingriff mit einem erfindungsgemäßen Belag,
- Fig. 2, 3 und 4: eine Anordnung mit einem Spalt zwischen einem Gehäuse und einer Welle,
- Fig. 5: eine Anordnung mit einem Spalt zwischen einem Leitschaufelkranz und einer Welle,
- Fig. 6: eine Anordnung mit einem Spalt zwischen einem Gehäuse und einem Laufschaufelkranz.

Einander entsprechende Teile sind in allen Figuren mit den gleichen Bezugszeichen versehen.

In Fig. 1 bilden zwei Bauteile 1 und 2 einer nicht näher dargestellten Dampfturbine einen bis zu mehreren Millimetern weiten Spalt 3, der gegen eine Dampfströmung abgedichtet ist. Das Bauteil 1 ist vorzugsweise ein im Betriebszustand bewegtes Teil eines Rotors oder Läufers und weist eine Nut 4 zur Aufnahme eines als Dichtlippe dienenden Dichtbandes 5 auf. Das Dichtband 5 ist im Querschnitt L-förmig und liegt mit seinem im Querschnitt kürzerem Schenkel auf dem Grund der Nut 4. Das Dichtband 5 besteht aus einem oder mehreren sich in Umfangsrichtung zu einem Ring ergänzenden Abschnitten und ist durch einen Stemmdraht 6 in der Nut 4 gesichert.

Das dem Bauteil 1 auf der anderen Seite des Spaltes 3 gegenüberliegende Bauteil 2 ist im Betriebszustand vorzugsweise ruhend und trägt einen als Anstreifschicht 7 ausgebildeten Belag. Der Belag hat eine Stärke entsprechend der 0,5- bis 0,1-fachen Breite des Spaltes 3 und besteht aus einem porigen oder schaumigen Werkstoff, beispielsweise aus einem aufgeschäumten Metall oder einem Gemisch aus einer mineralischen und einer metallischen Komponente und/oder enthält eine vergasbare oder verdampfbare Komponente.

Gemäß einer weiteren Ausführungsmöglichkeit besteht der Belag aus einem Gemisch, das eine körnige Komponente enthält, die aus der Oberfläche des Belages entfernbar ist, so daß dessen Oberfläche dann von einer Vielzahl aneinander angrenzender Vertiefungen gebildet ist.

All diese Ausführungen für den Belag sind zweckmäßig zusammen mit einem Bindemittel auf das sie tragende Bauteil 1 und/oder 2 aufgebracht, wobei häufig ein Aufspritzen des Belages am zweckmäßigsten ist.

Ein dem Belag zugekehrter Schenkel 8 des im Querschnitt L-förmigen Dichtbandes 5 streift den Belag und ist an seinem geringfügig in dem Belag eintauchenden Ende verjüngt. Dadurch ist der Energiebedarf während eines Anstreifens oder eines Eindringens des Dichtbandes 5 in den Belag auf einen sehr geringen Wert beschränkt. Die Stärke des Dichtbandes 5 beträgt in dessen verjüngtem Bereich etwa 0,2 mm und liegt ungefähr in der Größenordnung der Weite eines Kanals 9, der zwischen dem Dichtband 5 und der vom Belag dargestellten Anstreifschicht 7 gebildet ist und durch den ein Leckagestrom 10 aus Dampf fließt.

Der Strömungswiderstand für den Leckagestrom 10 in dem Kanal 9 ist dabei nicht einfach nur durch dessen Länge und dessen Querschnitt bestimmt, sondern ist durch die Unebenheiten in der Oberfläche des Belages signifikant erhöht. Dies ist dadurch erreicht, daß sogar innerhalb des kurzen Kanals 9 und trotz dessen vergleichsweise engen Querschnitts eine Vielzahl von kleinen und kleinsten Wirbeln innerhalb des Leckagestroms in diesem Bereich erzwungen sind. Dies ist vor allem eine Folge der erfindungsgemäßen Ausführung des als Anstreifschicht 7 aufgebrachten Belages.

Bei größeren Druckdifferenzen zwischen Beginn und Ende des Spaltes 3 sind in diesem eine Vielzahl von Dichtbändern 5 und damit von Kanälen 9 hintereinander geschaltet, so daß auf jeden einzelnen der Kanäle 9 ein ausreichend kleiner und sicher beherrschbarer Druckabfall entfällt. Einige Ausführungsbeispiele hierfür sind in den Fig. 2 bis 6 dargestellt.

Die Fig. 2 bis 4 zeigen verschiedene Lösungen für die Dichtung des Spaltes 3 zwischen dem ruhenden Bauteil 2 eines nicht näher dargestellten Turbinengehäuses und einer Turbinenwelle als rotierendem, also bewegtem Bauteil 1. Dabei ist in diesen drei Beispielen das gehäuseseitige, ruhende Bauteil 2 mit einem Belag als Anstreifschicht 7 versehen. Beim Beispiel gemäß Fig. 4 trägt auch die bewegte Oberfläche der Welle als bewegtes Bauteil 1 zusätzlich einen Belag.

Bei der Lösung gemäß Fig. 3 sind ausschließlich in der Welle als dem bewegten Bauteil 1 Dichtbänder 5 verankert, die in die gegenüberliegende Anstreifschicht 7 geringfügig eindringen. Da die zwischen den Dichtbändern 5 und der Anstreifschicht 7 gebildeten Kanäle 9 bei dieser Anordnung auf einer geraden Linie hintereinander liegen, wird diese Anordnung auch als Durchblickdichtung bezeichnet.

Die Anordnungen nach den Fig. 2 und 4 weisen sowohl im Bauteil 1 als auch im Bauteil 2 Dichtbänder 5 auf, von denen je eines sich in dem Spalt 3 zwischen den beiden benachbarten Bauteilen 1, 2 in Richtung des jeweils gegenüberliegenden Bauteils 1 oder 2 erstreckt. Da jedoch bei der Lösung entsprechend Fig. 2 lediglich das Bauteil 2 mit einer Anstreifschicht 7 versehen ist, wird der erfindungsgemäße Effekt lediglich für die Dichtbänder 5 im gegenüberliegenden Bauteil 1 erreicht. Dagegen arbeitet bei der Lösung entsprechend Fig. 4 jedes der Dichtbänder auf beiden Seiten des Spaltes 3 mit einem porösen Belag als Anstreifschicht 7 zusammen.

Fig. 5 zeigt eine Dichtung zwischen einer Turbinenwelle als bewegtem Bauteil 1 und einem Deckband 11, wobei das Deckband 11 Enden von Leitschaufeln 12 stützt. Dabei ist die dem Spalt 3 zugekehrte Seite des Deckbandes 11 gestuft ausgeführt und trägt auf ihren achsparallel ausgerichteten Teilflächen einen Belag als Anstreifschicht 7. Jeder Stufe des Deckbandes 11 steht mindestens ein Dichtband 5 gegenüber. Das Deckband 11 ist aus Segmenten zusammengesetzt, die zusammen in Umfangsrichtung der Turbinenwelle einen vollständigen Ring ergeben.

Fig. 6 ist die Darstellung einer Dichtung zwischen einem Gehäuseteil als ruhendem Bauteil 2 und einem Deckband 13, das die Enden von Laufschaufeln 14 gegeneinander stützt. Die dem Bauteil 2 zugekehrte Seite des Deckbandes 13 ist gestuft ausgeführt und jede der achsparallelen Stufenoberflächen ist mit einem Belag als Anstreifschicht 7 versehen. Jedem dadurch gebildeten Streifen der Anstreifschicht 7 steht wiederum ein Dichtband 5 gegenüber. Auch das Deckband 13 ist aus Segmenten zusammengesetzt, die sich gegenseitig zu einem kompletten Ring ergänzen.

Alle Anstreifschichten 7 wirken mit ihnen gegenüberstehenden Dichtbändern 5 in der für Fig. 1 beschriebenen Art und Weise zusammen.

Die Anwendung erfindungsgemäß gestalteter Beläge als Anstreifschicht 7 ist zwar besonders geeignet zur Anwendung bei Dampfturbinen, ist aber in gleicher Weise auch bei allen anderen Strömungsmaschinen vorteilhaft einsetzbar.

## Patentansprüche

1. Anordnung für eine Strömungsmaschine, insbesondere eine Dampfturbine, zur Dichtung eines Spaltes (3) zwischen einem beweglichen (1) und einem ruhenden (2) Bauteil, von denen eines an einer den Spalt (3) flankierenden Fläche eine Anstreifschicht (7) trägt
**dadurch gekennzeichnet, daß** die Anstreifschicht (7) als von dem ihr gegenüberliegenden Bauteil (1, 2) abtragbarer, poröser Belag ausgeführt ist.

2. Anordnung nach Anspruch 1,
**dadurch gekennzeichnet, daß** die dem Belag gegenüberliegende Fläche mindestens eine parallel zur Bewegungsrichtung des beweglichen Bauteils (1) angeordnete, den Spalt (3) schließende, schneidenähnlich vorstehende Dichtlippe aus einem Dichtband (5) aufweist, das bei Bewegung des Bauteils (1) geringfügig in den Belag eindringt und diesen dabei teilweise abträgt.

3. Anordnung nach Anspruch 1 oder 2,
**dadurch gekennzeichnet, daß** die Dicke des Belages gleich der 0,5- bis 0,1-fachen Weite des von ihm flankierten Spaltes (3) ist.

4. Anordnung nach einem der Ansprüche 1 bis 3,
**dadurch gekennzeichnet, daß** der Belag zusammen mit einem Bindemittel aufgebracht ist.

5. Anordnung nach einem der Ansprüche 1 bis 4,
**dadurch gekennzeichnet, daß** der Belag aufgespritzt ist.

6. Anordnung nach einem der Ansprüche 1 bis 5,
**dadurch gekennzeichnet, daß** der Belag aus einem aufgeschäumten, vorzugsweise metallischem, Werkstoff besteht.

7. Anordnung nach einem der Ansprüche 1 bis 6,
**dadurch gekennzeichnet,daß** der Belag ein Gemisch aus einer mineralischen und einer metallischen Komponente enthält.

8. Anordnung nach einem der Ansprüche 1 bis 7,
**dadurch gekennzeichnet, daß** der Belag eine verdampf- oder vergasbare Komponente enthält.

9. Anordnung nach einem der Ansprüche 1 bis 8,
**dadurch gekennzeichnet, daß** der Belag eine körnige Komponente enthält, nach deren mindestens teilweiser Entfernung der Belag Vertiefungen an seiner Oberfläche aufweist.

10. Anordnung nach einem der Ansprüche 1 bis 9,
**dadurch gekennzeichnet, daß** der Belag von einer den Spalt (3) flankierenden Fläche des ruhenden Bauteils (2) getragen ist.

11. Anordnung nach einem der Ansprüche 1 bis 10,
**dadurch gekennzeichnet, daß** beide den Spalt (3) flankierenden Flächen einen Belag tragen und mit mindestens je einem Dichtband (5) bestückt sind.

12. Anordnung nach einem der Ansprüche 1 bis 11,
**dadurch gekennzeichnet, daß** eine als Basis für einen Belag dienende Fläche aus stufenweise gegeneinander abgesetzten Teilflächen besteht.

13. Anordnung nach einem der Ansprüche 11 bis 12,
**dadurch gekennzeichnet, daß** die Dichtbänder (5) an ihren mit dem Belag zusammenwirkenden Enden vorzugsweise bis auf 0,2 bis 0,5 mm verjüngt sind.
